# EUROPÄISCHE PATENTANMELDUNG

(11) **EP 4 620 697 A1**
(43) Veröffentlichungstag der Anmeldung: **24.09.2025**
(21) Anmeldenummer: 25162815.2
(22) Anmeldetag: 11.03.2025
(51) Int. Cl.: B42D 25/41, B42D 13/00, B42D 25/23, B42D 25/24, B42D 25/25, B42D 25/305, B42D 25/324, B42D 25/346, B41M 3/14

(54) **MASKIERUNGSPLATTE, ANORDNUNG UND VERFAHREN ZUM ERZEUGEN MINDESTENS EINES TAKTIL ERFASSBAREN RASTERELEMENTS EINES RASTERS AN ODER IN EINEM SUBSTRAT**

(30) Priorität: 21.03.2024 DE 102024108177
(71) Anmelder: Bundesdruckerei GmbH, 10969 Berlin (DE)
(72) Erfinder: Dr. Siebert, Martin, 10965 Berlin (DE)
(74) Vertreter: Hentrich Patent- & Rechtsanwaltspartnerschaft mbB

(57) **Zusammenfassung**

Die Erfindung betrifft eine für Laserstrahlen resistente Maskierungsplatte, eine Anordnung und ein Verfahren zum Erzeugen mindestens eines taktil erfassbaren Rasterelements (102) eines Rasters (104) an oder in einem Substrat (100). Das Verfahren umfasst die Schritte des Bereitstellens des Substrats (100) aus einem Substratmaterial sowie des lokalen Aufschäumens des Substratmaterials (100) mit einem Laserstrahl (106) einer Laserquelle (108), wodurch das mindestens eine Rasterelement (102) des Rasters (104) erzeugt wird, wobei a) auf das Substrat (100) eine gegenüber dem Laserstrahl (106) resistente Maskierungsplatte (110) aufgebracht wird, bevor das mindestens eine Rasterelement (102) erzeugt wird, welche mindestens ein an das Rasterelement (102) angepasstes Durchgangsloch (112) aufweist, wobei das lokale Aufschäumen des Substratmaterials durch das mindestens eine Durchgangsloch (112) der Maskierungsplatte (110) hindurch erfolgt; oder wobei b) auf das Substrat (100) ein der Strahlführung des Laserstrahls (106) dienendes Führungsrohr aufgesetzt wird, wobei durch das lokale Aufschäumen des Substratmaterials durch das Führungsrohr hindurch das Rasterelement (102) erzeugt wird.

## Beschreibung

Die Erfindung betrifft ein Verfahren zum Erzeugen mindestens eines taktil erfassbaren Rasterelements eines Rasters an oder in einem Substrat. Das Verfahren umfasst dabei die Schritte des Bereitstellens des Substrats aus einem Substratmaterial sowie des lokalen Aufschäumens des Substratmaterials mit einem Laserstrahl einer Laserquelle, wodurch das mindestens eine Rasterelement des Rasters erzeugt wird. Die Erfindung betrifft außerdem eine Anordnung zur Durchführung des Verfahrens sowie eine Maskierungsplatte, die zur Durchführung des Verfahrens genutzt werden.

Ein Verfahren der eingangs genannten Art ist beispielsweise der DE 195 37 177 A1 zu entnehmen. Hierbei wird auf einem Substrat eine mittels Laserstrahlung erzeugte Reliefstruktur in Form einer tastbaren, erhabenen alphanumerischen Information als Braille-Schrift ausgebildet. Dabei wird der Umstand ausgenutzt, dass das Kunststoffmaterial des Substrats sich aufgrund der Wechselwirkung mit der intensiven Laserstrahlung lokal aufschäumt, was zu einer begrenzten Wölbung der Kartenoberfläche führt. Diese makroskopisch sichtbare Aufschäumung wird durch eine Veränderung oder Zerstörung der Polymerstruktur, durch Oxidationsprozesse, durch Bildung von mikroskopisch kleinen Rußpartikeln, durch Freisetzung von Gasen etc. hervorgerufen. Die vorstehenden unterschiedlichen Möglichkeiten des Aufschäumens sind abhängig von der Art des bestrahlten Kunststoffmaterials, von der Laserwellenlänge der Laserquelle sowie von der Intensität und der Dauer der Bestrahlung mit dem Laser.

Die Verwendung eines Lasers zum Beschreiben von Substraten, insbesondere wenn diese in Kartenform vorliegen, weist den Vorteil auf, dass personalisierte Daten individuell auf die Identitätskarten aufgebracht werden können. Beim Aufschäumen zur Erzeugung der taktil erfassbaren Rasterelemente hat sich gezeigt, dass es sehr aufwendig ist, eine genaue Kontur, mithin eine hohe Maßhaltigkeit der Rasterelemente einzuhalten. Dies kann sich beispielsweise darin zeigen, dass kein ausreichend scharfkantiger Übergang von dem Rasterelement zur Oberfläche des Substrats mehr vorliegt und auch die erforderliche Höhe der Rasterelemente, damit diese gut taktil erfassbar sind, nur schwer zu erreichen ist. Wenn dann dennoch versucht wird, die erforderliche Höhe des taktil erfassbaren Rasterelements zu erreichen, dann kann es vorkommen, dass das Material an der vom Laser beaufschlagten Stelle aufgrund des erhöhten Energieeintrags des Laserstrahls aufplatzt.

Es ist daher die Aufgabe der vorliegenden Erfindung, ein Verfahren, eine Anordnung und eine Maskierungsplatte anzugeben, die den vorstehenden Nachteilen Rechnung tragen.

Diese Aufgabe wird durch ein Verfahren mit den Merkmalen des Anspruchs 1, durch eine Anordnung mit den Merkmalen des Anspruchs 6 und durch eine Maskierungsplatte mit den Merkmalen des Anspruchs 11 gelöst. Vorteilhafte Ausgestaltungen mit zweckmäßigen Weiterbildungen der Erfindung sind in den abhängigen Ansprüchen angegeben.

Das erfindungsgemäße Verfahren zeichnet sich insbesondere dadurch aus, dass auf das Substrat eine gegenüber dem Laserstrahl resistente Maskierungsplatte aufgebracht wird, bevor das mindestens eine Rasterelement erzeugt wird, wobei die Maskierungsplatte mindestens ein an das Rasterelement angepasstes Durchgangsloch, vorzugsweise mehrere an das Raster angepasste Durchgangslöcher aufweist, wobei das lokale Aufschäumen des Substratmaterials durch das mindestens eine Durchgangsloch der Maskierungsplatte hindurch erfolgt.

Das erfindungsgemäße Verfahren zeichnet sich alternativ dadurch aus, dass auf das Substrat ein der Strahlführung des Laserstrahls dienendes Führungsrohr aufgesetzt wird, wobei durch das lokale Aufschäumen des Substratmaterials durch das Führungstor hindurch das Rasterelement erzeugt wird.

Der Einsatz einer Maskierungsplatte mit einem Durchgangsloch oder der Einsatz des Führungsrohrs gewährleistet, dass das Aufschäumen des Substratmaterials auf den Querschnitt des Durchgangsloches oder auf den Querschnitt des Innendurchmessers des Führungsrohrs begrenzt gehalten wird. Mit anderen Worten kann sich das aufgeschäumte Substratmaterial nur in den Freiraum des Führungsrohres oder des Durchgangslochs ausdehnen, weshalb die erforderliche Höhe für die taktile Erfassbarkeit des Rasterelements einfacher erreicht werden kann; es ist also ein geringerer Energieeintrag erforderlich. Außerdem wird ein scharfkantiger Übergang von der ungeschäumten Oberfläche des Substrats zum taktil erfassbaren Rasterelement ausgebildet aufgrund der gegebenen Begrenzung, die durch das Führungstor oder durch das Durchgangsloch bereitgestellt ist.

Unter einer Maskierungsplatte ist eine Platte zu verstehen, die eine Art "Maske" für das lokale Aufschäumen des Substratmaterials bereitstellt. Trifft der Laserstrahl auf die Maskierungsplatte in einem Bereich abseits eines Durchgangsloch auf, so führt dies nicht zum Aufschäumen des Substratmaterial, das also dort von dem Material der Maskierungsplatte verdeckt und geschützt ist. Tritt der Laserstrahl aber durch das Durchgangsloch hindurch, so führt dies zu einem Aufschäumen des Substratmaterials, da ein Schutz durch die Maskierungsplatte dort nicht gegeben ist. Unter einer Maskierungsplatte ist nicht zwangsläufig eine "Platte" im engeren Sinne zu verstehen, die sehr große Abmessungen besitzt, sondern sie kann auch in Form eines Bleches oder dergleichen vorliegen. Die Platte ist beispielsweise aus einem Metall gebildet, das resistent gegenüber der eingesetzten Laserstrahlung ist.

Als Führungsrohr ist ein Rohr zu verstehen, das einen insbesondere runden Querschnitt besitzt und das dazu geeignet ist, den Laserstrahl zum Substrat zu führen. Das Führungsrohr selbst ist aber resistent gegenüber der eingesetzten Laserstrahlung.

Das Verfahren lässt sich dann besonders gut für die Erzeugung von taktil erfassbaren Rasterelementen einsetzen, wenn das Raster an ein Zeichen eines Alphabets angepasst ist, wobei das Alphabet ausgewählt ist aus der Gruppe umfassend Braille, Raphigrafie, Barbier, Dotcode und Fakoo. Alle Schriftzeichen dieser Alphabete unterliegen einem rasterförmigen System. Sie lassen sich daher sehr gut durch Aufschäumen des Substratmaterials mithilfe des Lasers erzeugen.

Der lichte Durchmesser des Führungsrohrs oder der lichte Durchmesser des Durchgangslochs, welches beim lokalen Aufschäumen des Substratmaterials auf das Substrat aufgebracht ist, entspricht den Abmessungen des Zeichens des Alphabets, welches in das Substrat eingebracht werden soll.

Die Durchgangslöcher der Maskierungsplatte können hinsichtlich ihrer Anzahl, hinsichtlich ihres Abstandes zueinander und hinsichtlich ihrer Abmessungen (bzw. ihres lichten Durchmessers) an das Alphabet des in das Substrat einzubringenden Zeichens angepasst sein.

Damit ein scharfkantiger Übergang zwischen der ungeschäumten Oberfläche des Substratmaterials und des erzeugten taktil erfassbaren Rasterelements vorliegt, ist es ferner von Vorteil, wenn das Substrat und die Maskierungsplatte oder das Substrat und das Führungsrohr vor dem Erzeugen des mindestens einen Rasterelements aneinandergepresst werden und während des lokalen Aufschäumens aneinandergepresst bleiben.

Das Durchgangsloch in der Maskierungsplatte kann entlang seiner Erstreckung mit identischem Querschnitt geformt sein, der insbesondere dem Durchmesser des aufzuschäumenden Rasterelements entspricht. In diesem Fall ist der Laserstrahl entlang einer Mittellängsachse des Durchgangslochs während des Erzeugens des mindestens einen Rasterelements ausgerichtet. Um mehrere Rasterelemente in das Substrat einzubringen, wird dann das Substrat relativ bezüglich der Laserquelle versetzt, wozu beispielsweise die Laserquelle oder die Auskoppelung des Laserstrahls an einem mehrachsig verstellbaren Haltearm erfolgt. Alternativ kann die Laserquelle oder die Auskoppelung des Laserstrahls auch ortsfest erfolgen, wobei dann das Substrat geeignet verstellt wird; beispielsweise unter Einsatz eines Werkstückträgers zum Halten des Substrats, der von einer Antriebseinrichtung verfahren werden kann.

Um eine Vielzahl von Rasterelementen in das Substratmaterial einzubringen, mithin aufzuschäumen, hat es sich als vorteilhaft erwiesen, wenn beim Erzeugen des mindestens ein Rasterelement der Laserstrahl unter einem von Null Grad, auch von 360 Grad, abweichenden Winkel bezüglich einer Mittellängsachse des Durchgangslochs ausgerichtet ist. Hierzu kann das mindestens eine Durchgangsloch aufweitend zu seiner der Laserquelle zugewandten Oberfläche gebildet sein.

Die in Verbindung mit dem erfindungsgemäßen Verfahren erläuterten Vorteile, Ausgestaltungen und technischen Wirkungen gelten in gleicher Weise für die erfindungsgemäße Anordnung.

Die Anordnung zum Erzeugen mindestens eines taktil erfassbaren Rasterelements eines Rasters an oder in einem Substrat umfasst eine Laserquelle. Die Laserquelle ist eingerichtet, um ein Substratmaterial des Substrats mittels eines Laserstrahls lokal aufzuschäumen und dadurch das mindestens eine Rasterelement des Rasters zu erzeugen. Dabei ist eine gegenüber dem Laserstrahl resistente Maskierungsplatte vorhanden, die eingerichtet ist, auf das Substrat aufgebracht zu werden, wobei die Maskierungsplatte mindestens ein an das Rasterelement angepasstes Durchgangsloch, vorzugsweise mehrere an das Raster angepasste Durchgangslöcher aufweist, sodass das lokale Aufschäumen des Substratmaterials durch das mindestens eine Durchgangsloch der Maskierungsplatte hindurch erfolgt.

Mit dieser Anordnung lässt sich besonders zuverlässig ein Rasterelement durch Aufschäumen erzeugen, welches später taktil gut erfassbar ist. Es weist eine scharfe Kante bezüglich der Oberfläche des ungeschäumten Substratmaterials auf und besitzt eine taktil gut erfassbare Höhe.

Das zugrundeliegende Raster ist vorzugsweise das Raster eines Zeichens eines Alphabets, welches ausgewählt ist aus der Gruppe umfassend Braille, Raphigrafie, Barbier, Dotcode und Fakoo.

Um eine scharfkantige Ausbildung des Rasterelements bezüglich der ungeschäumten Oberfläche des Substrats zu erzielen, ist es von Vorteil, wenn eine Klemmeinrichtung vorhanden ist, die derart eingerichtet ist, das Substrat und die Maskierungsplatte vor dem Erzeugen des mindestens einen Rasterelements aneinander zu pressen und während des lokalen Aufschäumens aneinandergepresst zu halten.

Auch hier ist es von Vorteil, wenn die Maskierungsplatte derart bezüglich der Laserquelle oder des Laserstrahls ausgerichtet ist, dass beim Erzeugen des mindestens einen Rasterelements der Laserstrahl entlang einer Mittellängsachse des Durchgangslochs ausgerichtet ist. Hierdurch wird gezielt Energie in das Substratmaterial eingetragen, um es aufzuschäumen und dadurch das taktil erfassbare Rasterelement zu erzeugen.

Um mehrere Rasterelemente mit ein- und derselben Lasereinrichtung herstellen zu können, ist es von Vorteil, wenn das Durchgangsloch der Maskierungsplatte aufweitend zu seiner der Laserquelle zugewandten Oberfläche gebildet ist, und wenn die Laserquelle bzw. der Laserstrahl derart bezüglich der Maskierungsplatte ausgerichtet ist, dass beim Erzeugen des mindestens einen Rasterelements der Laserstrahl unter einem von 0 Grad und auch von 360 Grad abweichenden Winkel bezüglich einer Mittellängsachse des Durchgangsloches ausgerichtet ist.

Die in Verbindung mit dem erfindungsgemäßen Verfahren und der erfindungsgemäßen Anordnung erläuterten Vorteile, vorteilhaften Ausgestaltungen und technischen Wirkungen gelten in gleicher Weise für die erfindungsgemäße Maskierungsplatte.

Die erfindungsgemäße Maskierungsplatte dient dem Erzeugen mindestens eines taktil erfassbaren Rasterelements eines Rasters an oder in einem Substrat, welches aus einem Substratmaterial gebildet ist. Die Maskierungsplatte ist aus einem gegenüber einem Laserstrahl einer Laserquelle resistenten Material gebildet und eingerichtet, auf das Substrat aufgebracht zu werden. Zum Erzeugen des mindestens einen Rasterelements durch ein lokales Aufschäumen des Substratmaterials weist die Maskierungsplatte mindestens ein an das Rasterelement angepasstes Durchgangsloch auf, sodass das lokale Aufschäumen des Substratmaterials durch das mindestens eine Durchgangslochs hindurch erfolgt.

Das Durchgangsloch kann dabei im Querschnitt kreisscheibenförmig gebildet sein. Auf diese Weise entsteht ein Rasterelement in Form eines Punktes. Andere Querschnittsformen, beispielsweise in Form eines Polygons, sind ebenfalls möglich. Die Maskierungsplatte dient dazu, das Substratmaterial gezielt zu schäumen, damit sich das später taktil erfassbare Rasterelement scharf von der ungeschäumten Oberfläche des Substrats abgrenzt. Außerdem weist das so erzeugte Rasterelement auch unter geringerer Energieeinwirkung die benötigte Höhe für das taktile Erfassen auf.

Um die Herstellung zu beschleunigen, ist es von Vorteil, wenn die Maskierungsplatte mehrere an das Raster angepasste Durchgangslöcher aufweist, um mehrere Rasterelemente durch lokales Aufschäumen des Substratmaterials zu erzeugen.

In diesem Zuge ist die Möglichkeit vorhanden, dass das Raster und damit die Durchgangslöcher an ein Zeichen eines Alphabets angepasst sind, welches ausgewählt ist aus der Gruppe umfassend Braille, Raphigrafie, Barbier, Dotcode und Fakoo.

Um ganze Schriftzeilen einfach erzeugen zu können, hat es sich als vorteilhaft erwiesen, wenn eine Anzahl an Durchgangslöchern vorhanden ist, die an die Anzahl von mindestens zwei der Zeichen des Alphabets angepasst sind, sodass diese eine Schreibmatrix ausbilden. Auch eine Anzahl an Durchgangslöchern, die mehr als zwei Zeichen ausbilden, ist möglich.

Um die Anzahl an erforderlichen Bewegungen zwischen der Auskopplung des Laserstrahls und dem Substratmaterial zu verringern, beispielsweise durch bloße Richtungsveränderung des Laserstrahls, können mehrere Durchgangslöcher von ein- und demselben Laserkopf bedient werden. In diesem Falle ist das mindestens eine Durchgangsloch sich aufweitend gebildet, ausgehend von einer dem zu bearbeitenden Substrats zugewandten Oberfläche hin zu einer dem Substrat abgewandten Oberfläche.

Das Substrat ist beispielsweise ein Rohling eines Reisepasses, eines Personalausweises, eines Führerscheines oder einer anderen ID-Karte. Das Substrat kann auch ein Rohling für einen Zugangskontrollausweis, einen Fahrzeugschein, einen Fahrzeugbrief, ein Visum, ein Scheck, oder auch eine Scheck-, eine Bank-, eine Kredit- oder eine Barzahlungskarte, eine Kundenkarte, eine Gesundheitskarte, eine Chipkarte sein. Zudem kann das Substrat einen Rohling darstellen eines Firmenausweises, eines Berechtigungsnachweises, eines Mitgliedsausweises oder ein anderes ID-Dokument.

Vorzugsweise liegt das Substrat schon selbst in ID 1-, ID 2-, ID 3- oder in irgendeinem anderen Format vor. Das Substrat ist im Allgemeinen vorzugsweise ein Laminat aus mehreren Dokumentenlagen, die unter Wärmeeinwirkung und unter erhöhtem Druck flächig miteinander verbunden sind.

Das Substrat kann vorzugsweise aus einem Polymer gebildet sein, das ausgewählt ist aus einer Gruppe, umfassend Polycarbonat (PC), insbesondere Bisphenol A-Polycarbonat oder ein Polycarbonat, gebildet mit einem geminal disubstituierten Bis-(hydroxyphenyl)-cyc-loalkan, Polyethylenterephthalat (PET), deren Derivate, wie Glykol-modifiziertes PET (PETG), Polyethylennaphthalat (PEN), Polyvinylchlorid (PVC), Polyvinylbutyral (PVB), Polymethylmethacrylat (PMMA), Polyimid (PI), Polyvinylalkohol (PVA), Polystyrol (PS), Polyvinylphenol (PVP), Polypropylen (PP), Polyethylen (PE), thermoplastische Elastomere (TPE), insbesondere thermoplastisches Polyurethan (TPU), Acrylnitril-Butadien-Styrol-Copolymer (ABS) sowie deren Derivate. Das Aufschäumen wird dabei beispielsweise dadurch gewährleistet, dass Partikel von Schaumbildnern beigemengt werden, die unter Einwirkungen von monochromatischer Strahlung bestimmter Wellenlänge expandieren. Außerdem kann das Substrat auch aus mehreren dieser Materialien hergestellt sein. Bevorzugt besteht es aus PC oder PC/TPU/PC. Die Polymere können entweder gefüllt oder ungefüllt vorliegen. Im letzteren Falle sind sie vorzugsweise transparent oder transluzent. Falls die Polymere gefüllt sind, sind sie opak. Die vorstehenden Angaben beziehen sich sowohl auf miteinander zu verbindende Folien als auch auf Flüssigformulierungen, die auf ein Vorprodukt des Rohlings oder des Substrats aufgebracht werden, wie einen Schutz- oder Decklack. Bevorzugt wird der Rohling aus drei bis zwölf, vorzugsweise vier bis zehn Folien, hergestellt. Die Folien können ferner Druckschichten tragen. Ein solcherart gebildetes Laminat kann abschließend auch ein- oder beidseitig mit einem Schutz- oder Decklack oder mit einer Schutzfolie überzogen werden. Die Folie kann insbesondere ein Volumenhologramm, eine Folie mit einem Oberflächenhologramm (beispielsweise einem kinegraphischen Element) oder eine Kratzschutzfolie sein. Derart gebildete Overlaylagen verleihen dem Substrat zusätzlich die erforderliche Abriebfestigkeit.

Grundsätzlich wird angemerkt, dass alle Merkmale, die in Bezug auf bestimmte Aspekte oder Ausführungsformen der Erfindung offenbart werden, auch mit anderen Aspekten oder Ausführungsformen der Erfindung technisch sinnvoll kombinierbar sind. Dies gilt auch über unterschiedliche technische Gegenstände und Gegenstandskategorien hinweg. Insbesondere gilt dies auch auszugsweise für einzelne Merkmale, solange hierin nicht explizit darauf hingewiesen wird oder es durch einen technischen Widerspruch offensichtlich ist, dass zwischen bestimmten Merkmalen ein untrennbarer funktional-technischer Zusammenhang besteht, der zur Ausführung der Erfindung beibehalten werden muss.

Im Folgenden wird die Erfindung anhand von einem Ausführungsbeispiel und dessen skizzenhafter Darstellung erläutert. Hierbei zeigen:
- Figur 1: einen Querschnitt durch eine Anordnung zum Erzeugen mindestens eines taktil erfassbaren Rasterelements eines Rasters an oder in einem Substrat, bei dem der Laserstrahl koaxial bezüglich der Mittellängsachsen der Durchgangslöcher ausgerichtet ist;
- Figur 2: eine Draufsicht auf die Maskierungsplatte (das Maskierungsplättchen, den Maskierungsstreifen oder das Maskierungsblech) der Anordnung aus Figur 1;
- Figur 3: einen Querschnitt durch eine weitere Anordnung zum Erzeugen mindestens eines taktil erfassbaren Rasterelements eines Rasters an oder in einem Substrat, bei der der Laserstrahl nicht koaxial, sondern geneigt bezüglich den Mittellängsachsen der Durchgangslöcher ausgerichtet ist;
- Figur 4: eine Draufsicht auf die Maskierungsplatte (das Maskierungsplättchen, den Maskierungsstreifen oder das Maskierungsblech) der Anordnung aus Figur 3;
- Figur 5: ein Substrat mit taktil erfassbaren Rasterelementen, die mit dem erfindungsgemäßen Verfahren hergestellt wurden;
- Figur 6: eine der Figur 5 entsprechende Ansicht auf ein Substrat mit taktil erfassbaren Rasterelementen, die nicht mit dem erfindungsgemäßen Verfahren hergestellt wurden; und
- Figur 7: einen schematischen Verfahrensablauf zum Erzeugen des mindestens einen taktil erfassbaren Rasterelements.

In Figur 1 ist eine Anordnung zum Erzeugen mindestens eines taktil erfassbaren Rasterelements 102 eines Rasters 104 an oder in einem Substrat 100 illustriert. Die gezeigte Anordnung umfasst eine Laserquelle 108, die einen Laserstrahl 106 entsendet. Der Laserstrahl wird dafür genutzt, um das Substratmaterial des Substrats 100 lokal aufzuschäumen, wodurch das mindestens eine Rasterelement 102 des Rasters 104 erzeugt wird. Zwischen der Laserquelle 108 und dem lokal aufzuschäumenden Substrat 100 liegt ferner eine Maskierungsplatte 110 vor, die mit einer Vielzahl von Durchgangslöchern 112 gebildet ist. Die Durchgangslöcher 112 sind an die Abmessungen und Dimensionen des zu erzeugenden Rasterelements 102 angepasst, wobei das lokale Aufschäumen des Substratmaterials durch die Durchgangslöcher 112 Maskierungsplatte 110 hindurch erfolgt. Hierfür ist das Material der Maskierungsplatte 110 selbst resistent gegenüber dem eingesetzten Laserstrahl 106.

Vorliegend bilden die Rasterelemente 102 ein Raster 104 aus, mit welchem die Zeichen eines Braille-Alphabets durch lokales Aufschäumen erzeugt werden können. Die vorliegende Anmeldung ist aber nicht auf das Braille-Alphabet begrenzt. Anstelle eine Braille-Alphabets kommt auch jedes andere rasterartige, insbesondere punktartige System in Betracht.

In Figur 2 ist eine - im Hinblick auf das Braille-Alphabet nicht maßstabsgetreue - Draufsicht auf die Maskierungsplatte 110 aus Figur 1 gezeigt. Die Maskierungsplatte 110 umfasst rein exemplarisch drei Braillezeichen mit ihren maximal sechs Punkten; das Braillezeichen wir häufig auch als Form bezeichnet. Braillezeichen mit acht Punkten sind ebenfalls möglich. Die taktil erfassbaren Rasterelemente 102 sollen dabei eine Höhe von zwischen 5 Millimeter (mm) und 10 mm besitzen, wobei eine Höhe von 6 mm bis 7 mm üblich ist. Die Abstände der einzelnen Punkte, mithin die Abstände der Mittellängsachsen 114 benachbarter Durchgangslöcher 112 betragen vorliegend ungefähr 2,5 mm. Der Durchmesser der zu erzeugenden taktil erfassbaren Rasterelemente 102 entspricht ungefähr 1,5 mm. Die Abstände der einzelnen Raster 104, mithin der einzelnen Braillezeichen beträgt 6 mm, wobei der Zeilenabstand der einzelnen Raster 104 ungefähr 10 mm beträgt. Die vorliegende Maskierungsplatte 110 bildet aufgrund der Verwendung von mehr als einem Zeichen des Alphabets eine Schreibmatrix 120 aus. Beispielsweise werden drei der Zeichen des Alphabets durch die strichliert gerahmt illustrierte Schreibmatrix 120 vorgegeben. Eine andere Anzahl der Raster 104 und eine andere Anzahl an Schriftzeichen ist ebenfalls möglich, sodass auch vier, fünf, sechs und auch bis zu 25 Schriftzeichen in der Schreibmatrix 120 vorliegen können.

Figur 3 zeigt einen Fall, in welchem der Laserstrahl 106 der Laserquelle 108 nicht lotrecht auf das Substrat 100 auftrifft und damit auch nicht parallel bezüglich der Mittellängsachse 114 der Durchgangslöcher 112 in der Maskierungsplatte 110 verläuft. Aus diesem Grunde ist die Maskierungsplatte 110 im Bereich ihrer Durchgangslöcher 112 konisch gestaltet. Auf diese Weise wird ein Neigungswinkel des Laserstrahls 106 bezüglich der Mittellängsachse 114 des Durchgangslochs 112 ermöglicht. Somit wird dann das taktil erfassbare Rasterelement 102 also unter einem - von null Grad und von 360 Grad verschiedenen - Winkel bezüglich der Mittellängsachse 114 vom Laserstrahl 106 lokal aufgeschäumt.

Die zugehörige Maskierungsplatte 110 ist in einer Draufsicht exemplarisch in Figur 4 illustriert. Auch hier ist der Bereich der Schreibmatrix 120 wieder strichliert umrahmt. Es ist zu erkennen, dass die Durchgangslöcher 112 sich aufweitend gebildet sind, nämlich ausgehend von einer dem zu bearbeiten Substrat 100 zugewandten Oberfläche 116 hin zu einer dem Substrat 100 abgewandten Oberfläche 118.

In Figur 5 ist das Ergebnis der lokalen Aufschäumung des Substrats 100 sichtbar, wobei ausweislich des punktierten Bereichs die taktil erfassbaren Rasterelemente 102 sich sehr deutlich von der Oberfläche des ungeschäumten Substratbereichs abgrenzen.

Zum Vergleich wird in Figur 6 ein lokal aufgeschäumtes Substrat 100 gezeigt, bei dem keine solche Maskierungsplatte 110 mit Durchgangslöchern 112 genutzt wurde, wobei die punktierten Bereiche der taktil erfassbaren Rasterelemente 102 "verschwimmen"; die Rasterelemente 102 bleiben dadurch auch hinsichtlich ihrer Höhe hinter den Rasterelementen 102 gemäß Figur 5 zurück.

Anhand von Figur 7 wird das Verfahren zum Erzeugen mit solcher taktil erfassbare Rasterelemente 102 der Raster 104 an oder in einem Substrat 100 gezeigt. Zunächst wird im Schritt S100 das Substrat 100 aus einem Substratmaterial bereitgestellt.

Im Schritt S200 wird die Maskierungsplatte 110 auf das Substrat 100 positionsgenau aufgelegt oder aufgebracht. Anschließend wird im Schritt S300 das Substrat 100 und die Maskierungsplatte 110 aneinandergepresst, damit die Maskierungsplatte 110 mit ihren Durchgangslöchern 112 unter Druck am Substratmaterial, mithin an der Oberfläche 118 anliegen. Dies führt zu besseren Ergebnissen hinsichtlich der Abgrenzung des taktil erfassbaren Rasterelements 102 und der ungeschäumten Oberfläche des Substrats 100. Anschließend wird im Schritt S400 das mindestens eine Rasterelement 102 durch lokales Aufschäumen des Substratmaterials erzeugt, und zwar durch das Durchgangsloch 112 der Maskierungsplatte 110 hindurch. Die im Schritt S300 erzeugte Presskraft wird dabei aufrechterhalten. Nach dem Erzeugen der gewünschten Rasterelemente 102 wird die Presskraft gelöst (Schritt S500) und das teilweise geschäumte Substrat von der Maskierungsplatte befreit (Schritt S600).

Im Ergebnis ist mit der vorliegenden Erfindung also die Möglichkeit geschaffen, Rasterelemente 102 vereinfacht an einem Substrat 100 durch lokales Aufschäumen auszubilden, die später auch zu einer schärferen Abgrenzung gegenüber der ungeschäumten Oberfläche führen. Die so erzeugten Zeichen oder Buchstaben sind damit taktil besser zu erfassen.

### Bezugszeichenliste

- 100: Substrat
- 102: Rasterelement
- 104: Raster
- 106: Laserstrahl
- 108: Laserquelle
- 110: Maskierungsplatte
- 112: Durchgangsloch
- 114: Mittellängsachse
- 116: Oberfläche (dem Substrat zugewandt)
- 118: Oberfläche (der Laserquelle zugewandt)
- 120: Schreibmatrix
- S100: Schritt: Substrat aus Substratmaterial bereitgestellt
- S200: Schritt: Maskierungsplatte auf Substrat auflegen
- S300: Schritt: Aneinanderpressen von Maskierungsplatte und Substrat
- S400: Schritt: Erzeugen von mindestens einem Rasterelement (Laser)
- S500: Schritt: Lösen der Presskraft
- S600: Schritt: Trennen der Maskierungsplatte von Substrat

## Patentansprüche

1. Verfahren zum Erzeugen mindestens eines taktil erfassbaren Rasterelements (102) eines Rasters (104) an oder in einem Substrat (100), umfassend die Schritte des Bereitstellens des Substrats (100) aus einem Substratmaterial sowie des lokalen Aufschäumens des Substratmaterials (100) mit einem Laserstrahl (106) einer Laserquelle (108), wodurch das mindestens eine Rasterelement (102) des Rasters (104) erzeugt wird, **dadurch gekennzeichnet, dass**
a) auf das Substrat (100) eine gegenüber dem Laserstrahl (106) resistente Maskierungsplatte (110) aufgebracht wird, bevor das mindestens eine Rasterelement (102) erzeugt wird, welche mindestens ein an das Rasterelement (102) angepasstes Durchgangsloch (112) aufweist, wobei das lokale Aufschäumen des Substratmaterials durch das mindestens eine Durchgangsloch (112) der Maskierungsplatte (110) hindurch erfolgt; oder
b) auf das Substrat (100) ein der Strahlführung des Laserstrahls (106) dienendes Führungsrohr aufgesetzt wird, wobei durch das lokale Aufschäumen des Substratmaterials durch das Führungsrohr hindurch das Rasterelement (102) erzeugt wird.

2. Verfahren nach Anspruch 1, **dadurch gekennzeichnet, dass** das Raster (104) an ein Zeichen eines Alphabets angepasst ist, welches ausgewählt ist aus der Gruppe umfassend Braille, Raphigrafie, Barbier, Dotcode und Fakoo.

3. Verfahren nach Anspruch 1 oder 2, **dadurch gekennzeichnet, dass** das Substrat (100) und die Maskierungsplatte (110) oder das Substrat (100) und das Führungsrohr vor dem Erzeugen des mindestens einen Rasterelements (102) aneinandergepresst werden und während des lokalen Aufschäumens aneinander gepresst bleiben.

4. Verfahren nach einem der Ansprüche 1 bis 3, **dadurch gekennzeichnet, dass** beim Erzeugen des mindestens einen Rasterelements (102) der Laserstrahl (106) entlang einer Mittellängsachse (114) des Durchgangslochs (112) ausgerichtet ist.

5. Verfahren nach einem der Ansprüche 1 bis 4, **dadurch gekennzeichnet, dass** beim Erzeugen des mindestens einen Rasterelements (102) der Laserstrahl (106) unter einem von null Grad abweichenden Winkel bezüglich einer Mittellängsachse (114) des Durchgangslochs (112) ausgerichtet ist, wozu das Durchgangsloch (112) aufweitend zu seiner der Laserquelle (108) zugewandten Oberfläche (116) gebildet ist.

6. Anordnung zum Erzeugen mindestens eines taktil erfassbaren Rasterelements (102) eines Rasters (104) an oder in einem Substrat (100), umfassend eine Laserquelle (108), die derart eingerichtet ist, ein Substratmaterial des Substrats (100) mittels eines Laserstrahls (106) lokal aufzuschäumen, um dadurch das mindestens eine Rasterelement (102) des Rasters (104) zu erzeugen, **dadurch gekennzeichnet, dass** eine gegenüber dem Laserstrahl (106) resistente Maskierungsplatte (110) vorhanden ist, die eingerichtet ist, auf das Substrat (100) aufgebracht zu werden, wobei die Maskierungsplatte (110) mindestens ein an das Rasterelement (102) angepasstes Durchgangsloch (112) aufweist, so dass das lokale Aufschäumen des Substratmaterials durch das mindestens eine Durchgangsloch (112) der Maskierungsplatte (110) hindurch erfolgt.

7. Anordnung nach Anspruch 6, **dadurch gekennzeichnet, dass** das Raster (104) an ein Zeichen eines Alphabets angepasst ist, welches ausgewählt ist aus der Gruppe umfassend Braille, Raphigrafie, Barbier, Dotcode und Fakoo.

8. Anordnung nach Anspruch 6 oder 7, **dadurch gekennzeichnet, dass** eine Klemmeinrichtung vorhanden ist, die derart eingerichtet ist, das Substrat (100) und die Maskierungsplatte (110) vor dem Erzeugen des mindestens einen Rasterelements (102) aneinander zu pressen und während des lokalen Aufschäumens aneinander gepresst zu halten.

9. Anordnung nach einem der Ansprüche 6 bis 8, **dadurch gekennzeichnet, dass** die Laserquelle (108) derart bezüglich der Maskierungsplatte (110) ausgerichtet ist, dass beim Erzeugen des mindestens einen Rasterelements (102) der Laserstrahl (106) entlang einer Mittellängsachse (114) des Durchgangslochs (112) ausgerichtet ist.

10. Anordnung nach einem der Ansprüche 6 bis 9, **dadurch gekennzeichnet, dass** das Durchgangsloch (112) der Maskierungsplatte (110) aufweitend zu seiner der Laserquelle (108) zugewandten Oberfläche (116) gebildet ist, und dass die Laserquelle (108) derart bezüglich der Maskierungsplatte (110) ausgerichtet ist, dass beim Erzeugen des mindestens einen Rasterelements (102) der Laserstrahl (106) unter einem von null Grad abweichenden Winkel bezüglich einer Mittellängsachse (114) des Durchgangslochs (112) ausgerichtet ist.

11. Maskierungsplatte (110) zum Erzeugen mindestens eines taktil erfassbaren Rasterelements (102) eines Rasters (104) an oder in einem Substrat (100) aus einem Substratmaterial, welche aus einem gegenüber einem Laserstrahl (106) einer Laserquelle (108) resistenten Material gebildet und eingerichtet ist, auf das Substrat (100) aufgebracht zu werden, und welche zum Erzeugen des mindestens einen Rasterelements (102) durch ein lokales Aufschäumen des Substratmaterials mindestens ein an das Rasterelement (102) angepasstes Durchgangsloch (112) derart aufweist, so dass das lokale Aufschäumen des Substratmaterials durch das mindestens eine Durchgangsloch (112) hindurch erfolgt.

12. Maskierungsplatte (110) nach Anspruch 11, **dadurch gekennzeichnet, dass** mehrere an das Raster (104) angepasste Durchgangslöcher (112) vorhanden sind, um mehrere Rasterelemente (102) durch lokales Aufschäumen des Substratmaterials zu erzeugen.

13. Maskierungsplatte (110) nach Anspruch 12, **dadurch gekennzeichnet, dass** das Raster (104) und damit die Durchgangslöcher (112) an ein Zeichen eines Alphabets angepasst sind, welches ausgewählt ist aus der Gruppe umfassend Braille, Raphigrafie, Barbier, Dotcode und Fakoo.

14. Maskierungsplatte (110) nach Anspruch 13, **dadurch gekennzeichnet, dass** eine Anzahl an Durchgangslöchern (112) vorhanden ist, die an mindestens zwei der Zeichen des Alphabets angepasst sind, so dass diese eine Schreibmatrix (120) ausbilden.

15. Maskierungsplatte (110) nach einem der Ansprüche 11 bis 14, **dadurch gekennzeichnet, dass** das mindestens eine Durchgangsloch (112) sich aufweitend gebildet ist, ausgehend von einer dem zu bearbeitenden Substrat (100) zugewandten Oberfläche (116) hin zu einer dem Substrat (100) abgewandten Oberfläche (118).
